# FASCICULE DE BREVET EUROPEEN

(11) **EP 0 245 676 B1**
(45) Date de publication et mention de la délivrance du brevet: **22.08.1990**
(21) Numéro de dépôt: 87105966.3
(22) Date de dépôt: 23.04.1987
(51) Int. Cl.: E06B 3/48, B66B 13/30

(54) **Porte pliante, notamment pour ascenseurs**
Falttür, insbesondere für Aufzüge
Folding door, especially for lifts

(30) Priorité: 13.05.1986 CH 1932/86
(43) Date de publication de la demande: 19.11.1987
(73) Titulaire: INVENTIO AG, CH-6052 Hergiswil NW (CH)
(72) Inventeur: Alarcon, Claude, F-92240 Malakoff (FR)

(56) Documents cités:
- FR-A- 957 064
- GB-A- 1 548 885
- US-A- 1 370 324
- US-A- 3 485 284

## Description

L'invention concerne une porte pliante, notamment pour ascenseurs, du type comportant au moins une paire de vantaux reliés articulés l'un à la suite de l'autre par l'intermédiaire d'éléments d'articulation formant partie de charnière prévus aux côtés longitudinaux de chaque vantail, chaque vantail présentant une partie centrale et deux ailes respectivement disposées de part et d'autre de la partie centrale et orientées dans la même direction, et le deuxième vantail de la paire ou de chaque paire de vantaux de la porte déployée en position de fermeture étant tourné de 180° autour de son axe longitudinal et de 180° autour de son axe médian relativement au premier vantail.

De telles portes pliantes ont l'avantage de pouvour être pliées en zigzag. De ce fait, lors de l'opération d'ouverture, elles n'exigent ni un retrait rectiligne des vantaux latéralement à la baie de la porte ni un retrait curviligne suivi d'un retrait rectiligne des vantaux pour une disposition perpendiculaire à la baie de la porte.

Une fermeture pliante équipé de vantaux articules du type cité au début est connue d'après le brevet US-A- 1,370,324. Dans cette fermeture, chaque vantail présente, en profil, une partie centrale plane pourvue d'un côté et de l'autre d'une aile latérale courbée de renforcement de la rigidité, les deux ailes étant orientées dans la même direction. Des éléments séparés d'articulation des vantaux formant des parties de charnière complémentaires sont prévus à certains emplacements sur la hauteur du vantail. Ces éléments d'articulation sont portés par des plaques fixées de manière alternée à l'une et l'autre faces du vantail. Ils sont respectivement disposés aux extrémités des ailes, de telle façon qu'un des éléments se trouve placé plus haut que l'autre relativement à la partie centrale et se trouve masqué par l'extrémité également plus haute de l'aile concernée. Le document montre qu'en profil et par rapport au premier vantail le deuxième vantail de chaque paire de vantaux de la fermeture déployée est tourné de 180° aussi bien autour de son axe longitudinal qu'autour de son axe médian. En dehors de la rigidité obtenue pour les vantaux, cette construction, telle que décrite et représentée, n'apporte que peu d'avantages sur des construction faisant appel à des vantaux rigides épais, tels que des vantaux en forme de caissons. Du fait de la disposition particulière des éléments d'articulation relativement à la partie centrale du vantail, les vantaux, lors du pliage de la fermeture, se placent en effet l'un près de l'autre dans un logement spécialement prévu à côté de la baie de la porte, les éléments d'articulation venant alternativement en butée contre l'aile concernée du vantail qui précède. Etant donné la place relativement importante exigée par les vantaux en position d'ouverture de la porte, une porte construite de la sorte ne conviendrait donc pas à l'équipment d'ascenseurs.

La présente invention a pour but de remédier aux inconvénients de cette construction connue. Telle qu'elle est caractérisée dans la revendication 1, elle permet d'apporter une solution au problème qui consiste à créer une porte pliante du type cité au début, notamment une porte pour ascenseurs, dont les vantaux puissent à la fois disposer d'une bonne rigidité et occuper un minimum de place lorsque la porte est pliée en position d'ouverture.

Les avantages apportés par l'invention résident essentiellement dans le fait qu'une porte pliante ayant les caractéristiques précitées peut être construite à partir d'un seul type de vantail de fabrication relativement simple dont le profil particulier, d'une part, assure au vantail une excellente rigidité et, d'autre part, permet aux vantaux d'être emboîtables lors de l'opération d'ouverture, ce qui réduit notablement la place occupée par les vantaux. De ce fait, une construction de porte pliante en une seule partie pliable d'un côté de la baie de la porte ou en deux parties pliables aux deux côtés de celle-ci et pourvue de deux paires de vantaux ou plus pour chaque partie peut facilement être envisagé.

Une forme d'exécution de l'invention est décrite ci-après à titre d'exemple, en référence aux dessins annexés, dans lesquels:
la figure 1 est une vue de dessus d'un des vantaux d'une porte pliante selon l'invention,
la figure 2 est une vue de dessus d'une porte pliante conforme à l'invention et comportant plus d'une paire de vantaux selon la figure 1,
la figure 3 est une vue d'un détail du mode d'articulation des vantaux de la porte pliante selon la figure 2.

Dans la figure 1, la référence 1 désigne, montré en vue de dessus, un des vantaux 1A, 1B, 1C, 1 D d'une porte d'ascenseur pliante à deux paires de vantaux représentée en position pliée par la figure 2. Les références 2 et 3 désignent des éléments d'articulation de forme tubulaire respectivement disposés aux deux côtés longitudinaux du vantail 1. Pour permettre aux vantaux 1 d'être articulés entre aux l'un à la suite de l'autre (fig. 2), les éléments d'articulation 2 prévus à l'un des côtés du vantail 1 sont complémentaires des éléments d'articulation 3 prévus à l'autre côté et constituent ainsi des parties de charnière dans lesquelles peuvent être engagées des tiges cylindriques 4 formant des axes d'articulation. Une telle disposition est illustrée dans la figure 3 qui montre partiellement, de face et déployés, deux des vantaux 1A, 1 B articulés entre eux de la porte pliante représentée par la figure 2.

La référence XX' représente pour le vantail 1 un axe de symétrie qui s'étend perpendiculairement à une ligne désignée par YY' passant par les axes des éléments d'articulation opposés 2 et 3 prévus aux deux côtés longitudinaux du vantail 1. La référence 5 désigne une partie centrale du vantail 1 qui, en profil, consiste en une âme rectiligne disposée selon l'axe de symétrie XX' et s'étendant parallèlement à la ligne YY' passant par les axes des éléments d'articulation 2 et 3, l'une de ses faces étant pratiquement placée dans le plan de la ligne YY'. De chaque côté de sa partie centrale 5, le vantail 1 comporte en profil une aile 6, 7 qui relie la partie centrale 5 aux éléments d'articulation respectifs 2, 3. Chaque aile 6, 7 se compose de deux branches 6.1, 6.2; 7.1, 7.2 formant entre elles un angle supérieur à 90° qui, pour chaque aile 6, 7, est de même grandeur et est orienté dans une même direction. Pour chaque aile 6, 7, la branche 6.1, 7.1 adjacente à la partie centrale 5 est de même longueur et, depuis la partie centrale 5, elle s'écarte de l'axe de symétrie XX', l'angle y formé par l'une des branches 6.1 relativement à l'axe de symétrie XX' étant plus grand que l'angle 5 formé par l'autre branche 7.1. Le vantail 1, de préférence métallique, constitue de la sorte un élément profilé qui dispose d'une bonne rigidité et présente une certaine asymétrie par rapport à l'axe XX'. La partie centrale 5 du vantail 1 et ses deux ailes latérales 6 et 7 peuvent être, par exemple, obtenues par pressage et les éléments d'articulation 2 et 3 être rapportés par soudage, mais le vantail 1 complet peut aussi être obtenu à partir d'autres techniques de fabrication telles qui par profilage, arec un usinage particulier pour les éléments d'articulation complémentaires 2 et 3, ou par moulage sous pression.

La porte d'ascenseur pliante, représentée en position pliée dans la figure 2, comporte deux paires de vantaux 1 du type représenté dans la figure 1. La référence 8 désigne, schématisé, un des montants d'une cabine d'ascenseur auquel le premier vantail 1A des quatre vantaux 1A, 1B, 1C, 1D constituant la porte pliante est articulé par l'intermédiaire d'une des tiges cylindriques 4 formant un axe d'articulation. Les quatre vantaux 1A, 1B, 1C, 1D sont reliés articulés l'un à la suite de l'autre également au moyen de tiges cylindriques 4. La porte est pliée lors de l'opération d'ouverture et déployée lors de l'opération de fermeture par des mouvements de translation effectués perpendiculairement au montant 8 de la cabine, dans la direction des flèches F et F' respectivement. Pour permettre de tels mouvements de translation, la porte peut, par exemple, être suspendue à un rail de guidage disposé à la partie supérieure de la cabine au moyen de galets de roulement montés sur un prolongement des deux dernières tiges cylindriques 4.

Pour le guidage de la porte à sa partie inférieure, les mêmes tiges cylindriques 4 peuvent être pourvues de galets circulant dans un rail de guidage disposé dans le plancher de la cabine. Ces différents éléments qui, comme le dispositif d'entraînement de la porte, sont bien connus dans la technique des ascenseurs pour la suspension, le guidage et l'entraînement de porte palières et/ou de cabines n'ont pas été représentés. Un mode de suspension et de guidage de porte pliante du genre est montré par exemple dans le brevet français n° 1 025 073.

La figure 2 montre que, lors du montage des articulations qui permettent aux vantaux 1 de s'étendere l'un à la suite de l'autre une fois la porte pliante déployée en position de fermeture, le deuxième vantail 1B, 1D de chaque paire de vantaux a été d'une part, tourné de 180° autour de son axe longitudinal et, d'autre part, tourné de 180° autour de son axe de symétrie XX' relativement au premier vantail 1A, 1C. A partir d'un seul modèle de vantail 1, il est ainsi possible de prévoir une porte pliante dont les vantaux puissent disposer d'une rigidité qui soit proche de celle des caissons et s'emboîtent l'un dans l'autre, de sorte que l'ensemble des vantaux occupe un espace minimum une fois la porte pliée en position d'ouverture.

Des figures 1 et 2, il ressort encore qu'un emboîtement optimal des vantaux 1 est obtenu lorsque la différence d'angles a entre les angles y et 8 formés respectivement par les branches 6.1, 7.1 adjacentes à la partie centrale 5 relativement à l'axe de symétrie XX' est égale à l'angle a formé, une fois la porte pliée, par la ligne YY' passant par les axes des éléments d'articulation opposés 2, et 3 du premier vantail 1A d'une des paires de vantaux 1A, 18 avec une ligne YY" joignant t'axe de l'un de ces éléments d'articulation 2 à l'axe de l'élément d'articulation opposé 3 du premier vantail 1C de la deuxième paire de vantaux 1C, 1D.

Sans sortir du cadre de l'invention, des variantes d'exécution peuvent être prévues pour le vantail 1 dont le profil, notamment de la partie centrale, pourrait présenter d'autre formes que celles montrées, la condition étant que la partie centrale soit disposée selon l'axe de symétrie XX' du vantail et qu'une certaine asymétrie existe entre les deux ailes reliant la partie centrale aux éléments d'articulation. De même, les branches des ailes adjacentes à la partie centrale pourraient être prévues de manière à se raccorder sur l'axe de symétrie. Dans ce cas, la partie centrale se confondrait avec l'axe de symétrie.

## Revendications

1. Porte pliante, notamment pour ascenseurs, du type comportant au moins une paire de vantaux (1) reliés articulés l'un à la suite de l'autre par l'intermédiaire d'éléments d'articulation (2, 3) formant partie de charnière prévus aux côtés longitudinaux de chaque vantail, chaque vantail (1 ) présentant une partie centrale (5) et deux ailes (6, 7) respectivement disposées de part et d'autre de la partie centrale (5) et orientées dans la même direction, et le deuxième vantail (1B, 1D) de la paire ou de chaque paire de vantaux (1A, 18; 1C, 1 D) de la porte déployée en position de fermeture étant tourné de 180° autour de son axe longitudinal et de 180° autour de son axe médian relativement au premier vantail (1A, 1C), caractérisée en ce que la partie centrale (5) de chaque vantail (1) est disposée selon un axe de symétrie (XX) qui constitue l'axe médian du vantail (1) et s'étend perpendiculairement à une ligne (YY') passant par les axes des éléments d'articulation opposés (2,3), et en ce que les deux ailes (6,7) qui relient la partie centrale (5) aux éléments d'articulation (2, 3) et comportent chacune deux branches (6.1,6.2; 7.1, 7.2) formant entre elles un angle (β) d'au moins 90° de même grandeur pour chacune des ailes (6, 7), la branche (6.1, 7.1) de chaque aile adjacente à la partie centrale (5) étant de même longeur pour chaque aile (6, 7) et s'écartant de l'axe de symétrie (XX') depuis la partie centrale (5) et l'angle (y) formé par l'une des branches (6.1) relativement à l'axe de symétrie (XX') étant plus grand que l'angle (5) formé par l'autre branche (7.1).

2. Porte pliante selon la revendication 1 com- portantau moins deux paires de vantaux, caractérisée en ce que la différence d'angles (a) entre les angles (y, 5) respectivement formés par les branches (6.1,7.1) des deux ailes (6, 7) adjacentes à la partie centrale (5) relativement à l'axe de symétrie (XX') est égale à l'angle (a) formé, une fois la porte pliée, par la ligne (YY') passant par les axes des éléments d'articulation opposés (2,3) du premier vantail (1A) d'une des paires de vantaux (1A, 1B) avec une ligne (YY") joignant l'axe d'un de ces éléments d'articulation (2) à l'axe de l'élément d'articulation opposé (3) du premier vantail (1C) de la paire de vantaux suivante (1 C, 1 D).

3. Porte pliante selon la revendication 2, caracterisée en ce que la partie centrale de chaque vantail (1A, 1B, 1C, 1D) consiste en une âme rectiligne (5) qui est disposée selon l'axe de symétrie (XX') du vantail (1A, 1B, 1C, 1D) et s'étend parallèlement à la ligne (YY') passant par les axes des éléments d'articulation opposés (2, 3).

## Patentansprüche

1. Falttür, insbesondere für Aufzüge, welche mindestens ein Paar mittels Gelenkelemente (2,3) aneinandergelenkte Flügelteile (1) aufweist, wobei die Gelenkelemente (2,3) an den Längsseiten jeden Flügelteils (1) Scharnierteile bilden und jeder Flügelteil (1) einen Mittelteil (5) und zwei auf beiden Seiten des Mittelteiles (5) angeordnete, in der gleichen Richtung verlaufende Flanken (6, 7) aufweist und der zweite Flügelteil (lB, 1D) des oder jeden Flügelteilpaares (1A, 1B); (1C, 1D) der in der Schliessstellung auseinandergefalteten Tür zum ersten Flügelteil (1A, 1C) um 180° um seine Längsachse und um 180° um seine Mittelachse gedreht ist, dadurch gekennzeichnet, das der Mittelteil (5) jeden Flügelteiles (1) gemäss einer Symmetrieachse (X-X') angeordnet ist, welche die Mittelachse des Flügelteiles (1) bildet und sich senkrecht zu einer Linie (Y-Y') erstreckt, welche durch die Achsen der gegenüberliegenden Gelenkelemente (2,3) verlaüft, und dass, die beiden den Mittelteil (5) und die Gelenkelemente (2, 3) verbindenden Flanken (6, 7) je zwei Schenkel (6.1, 6.2, 7.1, 7.2) aufweisen, die unter sich je einen gleich grossen Winkel (ß) von mindestens 90° bilden, wobei die am Mittelteil (5) anliegenden Schenkel (6.1; 7.1) für beide Flanken (6, 7) gleich lang sind und sich, vom Mittelteil (5) ausgehend, von der Symmetrieachse (X-X') entfernen und der zwischen einem der Schenkel (6.1) und der Symmetrieachse (X-X') gebildete Winkel (y) grösser ist als der zwischen dem anderen Schenkel (7.1) und der Symmetrieachse (X-X') gebildete Winkel (6).

2. Falttür nach Anspruch 1 mit mindestens zwei Paaren von Flügelteilen, dadurch gekennzeichnet, dass die Winkeldifferenz (a) zwischen den beiden, zwischen den am Mittelteil (5) anliegenden Schenkeln (6.1; 7.1) der Flanken (6, 7) und der Symmetrieachse (X-X') gebildeten Winkeln (y, ö) gleich gross ist, wie der Winkel (a), welcher bei zusammengefalteter Tür, durch die Linie (Y-Y), welche durch die Achsen de gegenüberliegenden Gelenkelemente (2, 3) des ersten Flügelteiles (1A) eines der Flügelteilpaare (1A, 1B) verläuft und durch eine Linie (Y-Y") gebildet ist, welche durch die Achse eines dieser Gelenkelemente (2) und durch die Achse des gegenüberliegenden Gelenkelementes (3) des ersten Flügelteiles (1C) des folgenden Flügelteilpaares (1C, 1D) verläuft.

3. Falttür nach Anspruch 2, dadurch gekennzeichnet, dass der Mittelteil jeden Flügelteiles (1A, 1B, 1C, 1D) aus einem geraden Steg (5) besteht, welcher gemäss der Symmetrieachse (X-X') des Flügelteiles (1A, 1B, 1C, 1D) angeordnet ist und sich parallel zur Linie (Y-Y') erstreckt, welche durch die Achsen der gegenüberliegenden Gelenkelemente (2, 3) verläft.

## Claims

1. Folding door, especially for lifts, of the type comprising at least one pair of leaves (1) articulatedly connected one after the other by way of articulation elements (2, 3) forming part of hinging provided at the longitudinal sides of each leaf, each leaf (1) having a central part (5) and two wings (6, 7) respectively disposed on both sides of the central part (5) and oriented in the same direction, and the second leaf (1B, 1D) of the pair or of each pair of leaves (1A, 1B, 1C, 1D) of the door, when unfolded in closing position, being turned by 180° about its longitudinal axis and by 180° about its median axis relative to the first leaf (1A, 1C), characterised in that the central part (5) of each leaf (1) is disposed according to an axis of symmetry (XX') which constitutes the median axis of the leaf (1) and extends perpendicularly to a line (YY') passing through the axes of the opposed articulation elements (2, 3), and in that the two wings (6, 7) which connect the central part (5) to the articulation elements (2, 3) and each comprise two limbs (6.1, 6.2; 7.1, 7.2) forming therebetween an angle (β) of at least 90° of same size for each of the wings (6, 7), the limb (6.1,7.1) of each wing adjacent to the central part (5) being of the same length for each wing (6, 7) and deviating from the axis of symmetry (XX') starting from the central part (5) and the angle (y) formed by one of the limbs (6.1) relative to the axis of symmetry (XX') being greater than the angle (δ) formed by the other limb (7.1).

2. Folding door according to claim 1, comprising at least two pairs of leaves, characterised in that the angle difference (a) between the angles (γ, δ) respectively formed by the limbs (6.1, 7.1) of the two wings (6, 7) adjacent to the central part (5) relative to the axis of symmetry (XX') is equal to the angle (a) formed, once the door is folded, by the line (YY') passing through the axes of the opposed articulation elements (2, 3) of the first leaf (1A) of one of the pairs of leaves (1A, 1B) with a line (YY") joining the axis of one of the articulation elements (2) to the axis of the opposed articulation element (3) of the first leaf (1C) of the following pair of leaves (1C, 1D).

3. Folding door according to claim 2, characterised in that the central part of each leaf (1A, 1B, 1C, 1D) consists of a rectilinear core (5) which is disposed according to the axis of symmetry (XX') of the leaf (1A, 1B, 1C, 1D) and extend parallelly to the line (YY') passing through the axes of the opposed articulation elements (2, 3).
